# EUROPÄISCHE PATENTSCHRIFT

(11) **EP 0 182 269 B1**
(45) Veröffentlichungstag und Bekanntmachung des Hinweises auf die Patenterteilung: **26.07.1989**
(21) Anmeldenummer: 85114401.4
(22) Anmeldetag: 13.11.1985
(51) Int. Cl.: A47F 5/11

(54) **Aus Faltmaterial hergestellter Bodenaufsteller zur Aufnahme von Waren**
Merchandise display container made of foldable material
Présentoir pour marchandises réalisé en un matériau pliable

(30) Priorität: 13.11.1984 DE 8433186 U
(43) Veröffentlichungstag der Anmeldung: 28.05.1986
(73) Patentinhaber: ZEDEK B.V., NL-7418 BX Deventer (NL)
(72) Erfinder: van Mierle, Gerard, NL-Deventer (NL)
(74) Vertreter: Habbel, Hans-Georg, Dipl.-Ing.

(56) Entgegenhaltungen:
- EP-A- 0 013 989
- US-A- 2 713 984
- US-A- 2 730 324
- US-A- 2 745 617

## Beschreibung

Die Erfindung bezieht sich auf einen Bodenaufsteller der im Patentanspruch 1 genannten Art.

In der US-A 2 745 617 wird ein eingangs genannter Bodenaufsteller beschrieben, der aus Pappe besteht und im flachgefalteten Zustand platzsparend verschickt werden kann, aber im aufgestellten Zustand über die erforderliche Stabilität verfügt. Bei dem bekannten Bodenaufsteller sind dabei in den Wandbereichen rhombenartige Ausschnitte vorgesehen, die eine Stütze für einen in den Bodenaufsteller einzulegenden Boden bilden, der sich auf den eingeklappten, durch die rhombenartigen Ausschnitte gebildeten Wandteile auflegt und dadurch das Darbieten von Waren ermöglicht.

Dieser bekannte Bodenaufsteller ist damit mit seinem die Waren aufnehmenden Behälter senkrecht nach oben ausgerichtet, so daß die Waren nur relativ schwer einsehbar und zugänglich sind.

Der Erfindung liegt die Aufgabe zugrunde, den eingangs erläuterten Bodenaufsteller dahingehend zu verbessern, daß er einen möglichst großen Aufnahmeraum aufweist und in der Lage ist, auch schwere Gegenstände, wie beispielsweise Flaschen, aufzunehmen, aber trotzdem eine nach vorne gerichtete Neigung besitzt, die eine gute Präsentation der Waren ermöglicht.

Diese der Erfindung zugrundeliegende Aufgabe wird durch die Lehre des kennzeichnenden Teils des Anspruches 1 gelöst.

Vorteilhafte Ausgestaltungen sind in den abhängigen Ansprüchen 2-4 erläutert.

Die erfindungsgemäße Lehre geht von einem Zuschnitt aus, der zu einer vieleckigen Säule auffaltbar ist, wobei in den Grenzbereichen, d.h. den eigentlichen Faltkanten zwischen der Vorderwand und den Seitenwänden und der eigentlichen Rückwand, rhombenartige Ausschnitte vorgesehen sind, die eine mittlere Faltkante aufweisen und die über eine obere und untere Faltkante an die Wandteile der Säule anschließen. Die so gebildeten Laschen können nach innen eingeklappt werden, so daß dann, wenn die rhombenartigen Ausschnitte unterschiedliche Größe aufweisen, ein Nachvorneneigen des oberen Teiles der Säule und damit des Behälters erfolgen kann, wobei in Abstimmung der Größe der rhombenartigen Ausschnitte die Neigung des Bodens des Behälters gewählt wird, so daß dann, wenn der Behälter in der nach vorne geneigten Stellung steht, der Boden den Behälter nach unten hin abschließt, wobei die Größe des Bodens so ist, daß dieser nicht in eine horizontale Lage innerhalb der Säule geklappt werden kann, sondern in eine schräg nach oben gerichtete Lage. Der Boden legt sich dabei auf die nach innen geklappten Laschen auf und weist dadurch die erforderliche Stabilität auf und ist fest über eine entsprechende Klebelasche vorzugsweise an der Rückwand angeordnet.

Ein Ausführungsbeispiel des erfindungsgemäßen Bodenaufstellers wird nachfolgend anhand der Zeichnungen erläutert. Die Zeichnungen zeigen dabei in

Fig. 1 eine erste Ausführung eines Bodenaufstellers, in
Fig. 2 eine schaubildliche Ansicht eines aufgestellten Bodenaufstellers anderer Ausführungsart, in
Fig. 3 eine Ansicht von vorne im nicht geneigten Zustand, in
Fig. 4 eine Ansicht entsprechend Fig. 3 in Seitenansicht, in
Fig. 5 eine Draufsicht auf den Bodenaufsteller gemäß Fig. 3 und in
Fig. 6 eine Ansicht auf den zusammengeklappten Bodenaufsteller.

In Fig. 1 wird eine erste Ausführungsform eines erfindungsgemäßen Bodenaufstellers dargestellt, der aus einem Fuß 2 und einem Behälter 3 besteht. Beide Bauteile sind einteilig miteinander ausgebildet. Der Fuß 2 weist nach innen eingeklappte Stabilisierungslaschen 4 an seinem unteren Ende auf.

Bei 27 ist ein möglicher Verschlußdeckel dargestellt.

Der eigentliche Bodenaufsteller wird dabei durch eine Rückwand 12, eine Vorderwand 9 und zwei Seitenwände 10 und 11 gebildet, wobei in den Seitenwänden 10 und 11 rhombenartige Ausschnitte 17, 18 und 21 vorgesehen sind.

Ein Zwischenboden 22 ist über eine Klebelasche 23 an der Rückwand 12 befestigt. In den durch die rhombenartigen Ausschnitte 17, 18 und 21 gebildeten Wandbereichen sind mittlere Faltkanten 25 vorgesehen, die ein Einklappen ermöglichen, wobei weitere Faltkanten 28 und 29 die so gebildeten Wandabschnitte in der Vertikalen begrenzen, so daß das Einklappen erleichtert wird.

Die Klappbewegung der vertikalen Wände wird durch Faltlinien 16 ermöglicht, wobei bei dem in Fig. 1 dargestellten Ausführungsbeispiel selbstverständlich vier solcher Faltlinien vorgesehen sind.

Nachfolgend wird ausführlicher ein sechseckiger Bodenaufsteller 1 erläutert.

In Fig. 2 ist ein Bodenaufsteller 1 dargestellt, der einen Fuß 2 und einen Behälter 3 besitzt, wobei der Fuß 2 und der Behälter 3 einteilig miteinander verbunden sind. Untere, nach innen eingeklappte Stabilisierungslaschen 4 ermöglichen eine großflächige Aufstellung und Auflagerung des Behälters. An der Oberseite sind Zusatzlaschen 5, 6 und 7 angeordnet, die in der Lage sind, zusätzliche Präsentationsfunktionen zu übernehmen, wobei zugleich ein Schlitz 8 gebildet wird, in den entsprechendes Informationsmaterial eingesteckt werden kann.

Wie die Fig. 3 bis 6 zeigen, besteht der Behälter aus sechs Wänden, nämlich einer Vorderwand 9, einer Rückwand 10, zwei vorderen Seitenwänden 11 und 12 und zwei hinteren Seitenwänden 14 und 15.

Alle Wände 10 bis 15 schließen über vertikale Faltlinien 16 aneinander an.

Im etwa mittleren Bereich über die Höhe der aus Fig. 3 und 5 erkennbaren sechseckigen Säule sind rhombenartige Ausschnitte 17 und 18, 19 und 20 sowie 21 vorgesehen. Die rhombenartigen Ausschnitte 17 und 18 haben als Längsachse die Faltlinie, die zwischen der Vorderwand und der Seitenwand 12 bzw. 11 verläuft. Die rhombenartigen Ausschnitte 19 und 20 sind zwischen den Seitenwänden 12 und 14 bzw. 11 und 15 vorgesehen, während die rhombenartigen Ausschnitte 21 zwischen der Rückwand 10 und der Seitenwand 14 bzw. der Seitenwand 15 angeordnet sind. Diese rhombenartigen Ausschnitte sind in ihrer Größe unterschiedlich ausgebildet, wobei jeweils zwei die gleiche Größe aufweisen, nämlich die rhombenartigen Ausschnitte 17 und 18 sind die größten, die rhombenartigen Ausschnitte 19 und 20 weisen eine mittlere Größe auf und die rhombenartigen Ausschnitte 21 sind die kleinsten. Wie aus dieser Erläuterung und der Darstellung in den Fig. 2, 3 und 4 erkennbar ist, wird durch eine solche Anordnung die Möglichkeit gegeben, die so gebildete Säule in ihrem oberen Teil nach vorne abzuknicken, wobei die Laschen, die durch die rhombenartigen Ausschnitte gebildet sind, sich nach innen falten und als Auflage für den in Fig. 3 und 4 dargestellten Boden 22 dienen.

Im zusammengefalteten Zustand, der in Fig. 6 dargestellt ist, legt sich der Boden fest über die Klebelasche 23 mit der Rückwand 10 verbunden in den Innenraum der so gebildeten beiden Wände ein, wobei im zusammengefalteten Zustand die eine Wand durch die Wandteile 12, 9 und 11 und die andere Wand durch die Wandteile 14, 10 und 15 gebildet wird.

In der Gebrauchsstellung, so wie sie in Fig. 2 dargestellt ist, wird der Behälter 3 fest auf den Fuß 2 durch das im Behälter befindliche Gewicht aufgepreßt.

## Patentansprüche

1. Aus Faltmaterial hergestellter Bodenaufsteller zur Aufnahme und Darbietung von Waren, der mit einem rohrförmigen, einen vieleckigen Querschnitt aufweisenden Fuß (2) ausgerüstet ist und am oberen Ende des Fußes einen die Waren aufnehmenden, vom Fuß (2) durch einen vieleckigen, dem Innenprofil des Bodenaufstellers angepaßten Boden (22) abgetrennten Behälter (3) aufweist, wobei der Fuß (2) und der Behälter (3) einteilig ausgebildet sind und aus einer Röhre aus durch Faltlinien (16) aneinander anschließenden Wandteilen gebildet ist, wobei eine Rückwand (10), dieser gegenüberliegend eine Vorderwand (9) sowie Seitenwände (11, 12, 14, 15) vorgesehen sind und in den Grenzbereichen zwischen der Vorderwand (9) und den beiden Seitenwänden (11, 12) sowie im Grenzbereich der Seitenwände (11, 12; 14; 12; 11; 15) und der Rückwand (10) rhombenartige Ausschnitte (17 bis 21) vorgesehen sind, die Vorderwand (9), die Rückwand (10) sowie die Seitenwände (11, 12, 14, 15) mit einer umlaufenden, durch die Mitte der rhombenartigen Ausschnitte (17 bis 21) verlaufenden Faltkante (25) ausgerüstet sind und der Boden (2) durch nach innen geklappte, durch die rhombenartigen Ausschnitte (17 bis 21) und die Faltkante (25) begrenzte Laschen gestützt ist, dadurch gekennzeichnet, daß die rhombenartigen Ausschnitte (17, 18, 21; 19, 20) in ihrer Größe unterschiedlich ausgebildet sind, so daß bei nach innen geklappten Laschen der Behälter (3) nach vorne geneigt ist, und der über eine Klebelasche (23) an einer der Wände (11, 12, 14, 15) befestigte Boden (22) eine Größe aufweist, die bei abgeklappter Lage des Bodens (22) eine Stellung des Bodens (22) bedingt, die nicht horizontal, sondern leicht schräg nach oben gerichtet ist.

2. Bodenaufsteller nach Anspruch 1, dadurch gekennzeichnet, daß der Boden (22) von der Klebelasche (23) ausgehend leicht schräg nach oben gerichtet ist.

3. Bodenaufsteller nach Anspruch 1, dadurch gekennzeichnet, daß der Fuß (2) an seinem unteren Ende faltbar an der Rückwand (10), der Vorderwand (9) und den Seitenwänden (11,12,14,15) angeordnete Stabilisierungslaschen (4) aufweist, die um Faltkanten nach innen klappbar sind.

4. Bodenaufsteller nach Anspruch 1, dadurch gekennzeichnet, daß die durch die rhombenartigen Ausschnitte (17, 18, 21; 19, 20) in den Seitenwänden (11,12) freigelegten Laschen um an ihrem oberen und unteren Ende angeordnete Faltkanten (28, 29) zusätzlich zu der mittleren Faltkante (25) klappbar sind.

## Revendications

1. Présentoir à poser sur le sol, confectionné au départ d'un matériau pouvant être ployé, destiné à la réception et à la présentation ou l'offre de marchandises, équipé d'un pied ou socle (2) en forme de tuyau de section transversale polygonale et présentant, à l'extrémité supérieure du pied ou socle, un réceptacle (3) abritant les marchandises, séparé du pied ou socle (2) par un fond (22) polygonal et adapté au profil interne du présentoir, conformément auquel le pied ou socle (2) et le réceptacle (3) sont réalisés en une pièce et formés d'un tuyau constitué par les lignes de ploiement (16) des parties de paroi contiguës, conformément auquel une paroi postérieure (10), une paroi antérieure (9) opposée à cette dernière, comme aussi des parois latérales (11, 12, 14, 15) sont agencées et des découpes rhomboïdales (17 à 21) sont aménagées dans les lisières entre la paroi antérieure (9) et les deux parois latérales (11, 12), comme aussi dans les régions limitrophes des parois latérales (11,12; 14; 12:11; 15) et de la paroi postérieure (10), la paroi antérieure (9), la paroi postérieure (10) ainsi que les parois latérales (11, 12, 14, 15) sont pourvues d'une arête de ployage (25) périphérique, passant par le milieu des découpes rhomboïdales (17 à 21) et le fond (22) est soutenu par des languettes rabattues vers l'intérieur et délimitées par les découpes rhomboïdales (17 à 21) et l'arête de ployage, caractérisé en ce que les découpes rhomboïdales (17, 18, 21; 19, 20) sont façonnées différemment quant à leur taille ou grandeur, si bien qu'avec des languettes rabattues vers l'intérieur, le réceptacle (3) est incliné vers l'avant et que le fond (22), assujetti par l'intermédiaire d'une languette adhésive (23) à l'une des parois (11, 12, 14, 15) manifeste une taille ou grandeur qui, dans la position rabattue du fond (22), impose au fond (22) une position qui n'est pas horizontale, mais bien légèrement en oblique vers le haut.

2. Présentoir selon la revendication 1, caractérisé en ce que le fond (22) est dirigé légèrement en oblique vers le haut à partir de la languette adhésive (23).

3. Présentoir selon la revendication 1, caractérisé en ce que le pied ou socle (2) présente des languettes de stabilisation (4) aménagées de manière à pouvoir ployer à la paroi postérieure (10), la paroi antérieure (9) et les parois latérales (11, 12, 14, 15), qui peuvent être rabattues vers l'intérieur autour des arêtes de ployage.

4. Présentoir selon la revendication 1, caractérisé en ce que les languettes dégagées par les découpes rhomboïdales (17, 18, 21; 19, 20) dans les parois latérales (11, 12) sont rabattables autour de leurs arêtes de ployage (28, 29) aménagées à leur extrémité supérieure et leur extrémité inférieure, complé- mentairement au rabattement possible autour de l'arête de ployage médiane (25).

## Claims

1. Display container made of foldable material for holding and presenting merchandise, which is equipped with a tubular pedestal (2) having a polygonal cross-section and which has at the upper end of the pedestal a receptacle (3) which holds the merchandise and is separated from the pedestal (2) by a polygonal base (22) which is shaped to fit the internal profile of the display container, in which the pedestal (2) and the receptacle (3) are formed in one piece and are formed from a tube of wall sections connected to one another by fold lines (16), in which a rear wall (10), a front wall (9) opposite it, and side walls (11, 12, 14, 15) are provided, and diamond-shaped cutouts (17 to 21) are provided in the boundary regions between the front wall (9) and the two side walls (11, 12) and in the boundary region of the side walls (11,12; 14; 12; 11; 15) and the rear wall (10), and the front wall (9), the rear wall (10) and the side walls (11, 12, 14, 15) are equipped with an encircling fold (25) passing through the centres of the diamond-shaped cutouts (17 to 21), and the base (22) is supported by inward-folded flaps bounded by the diamond-shaped cutouts (17 to 21) and the fold (25), characterized in that these diamond-shaped cutouts (17, 18, 21; 19, 20) are of different sizes so that when the flaps are folded inwards the receptacle (3) is inclined forwards, and the base (22), fixed by an adhesive flap (23) to one of the walls (11, 12, 14, 15), has a size which in the lowered position of the base (22) produces a position of the base (22) which is not horizontal but is slanted slightly upwards.

2. Display container according to Claim 1, characterized in that the base (22) is slanted slightly upwards from the adhesive flap (23).

3. Display container according to Claim 1, characterized in that the pedestal (2) has at its lower end stabilizing flaps (4) which are positioned in such a way that they can be folded at the rear wall (10), the front wall (9) and the side walls (11, 12, 14, 15) and can be folded inwards at the folds.

4. Display container according to Claim 1, characterized in that the flaps exposed by the diamond-shaped cutouts (17, 18, 21; 19, 20) in the side walls (11, 12) can be folded at folds (28, 29) positioned at their upper and lower ends and at the central fold (25).
